# EUROPÄISCHE PATENTSCHRIFT

(11) **EP 0 383 198 B1**
(45) Veröffentlichungstag und Bekanntmachung des Hinweises auf die Patenterteilung: **29.09.1993**
(21) Anmeldenummer: 90102529.6
(22) Anmeldetag: 09.02.1990
(51) Int. Cl.: E03C 1/18

(54) **Einbauspüle**
Fitted sink
Evier à encastrer

(30) Priorität: 11.02.1989 DE 3904121
(43) Veröffentlichungstag der Anmeldung: 22.08.1990
(73) Patentinhaber: RESOPAL GMBH, D-64823 Gross-Umstadt (DE)
(72) Erfinder: Klimke, Peter, D-6114 Gross-Umstadt (DE); Neubert, Paul, D-6114 Gross-Umstadt (DE)
(74) Vertreter: Katscher, Helmut, Dipl.-Ing.

(56) Entgegenhaltungen:
- US-A- 2 029 802
- US-A- 3 314 082
- US-A- 3 314 082

## Beschreibung

Die Erfindung betrifft eine Einbauspüle, gemäß dem Oberbegriff des Patentanspruchs 1 (vgl. die US-A-3314082).

Einbauspülen, die in Ausschnitte von Arbeitsplatten eingesetzt werden, sind üblicherweise als Kombination eines Spülbeckens mit einem Abtropfteil ausgeführt. Daneben sind aber auch andere Kombinationen gebräuchlich. Allen diesen bekannten Einbauspül-Kombinationen ist gemeinsam, daß sie einstückig ausgeführt sind. Als Materialien werden Edelstahlblech, Kunststoff, emailliertes Stahlblech, Keramik und ähnliche Materialien verwendet.

Wegen ihrer Abmessungen erfordern diese bekannten Einbauspülen einen verhältnismäßig großen Herstellungsaufwand. Beispielsweise müssen für die Herstellung von aus Kunststoff bestehenden Einbauspülen sehr große Spritzgießwerkzeuge verwendet werden, wobei für jede unterschiedliche Art von Kombination ein gesondertes, jeweils großes und deshalb teures Spritzgießwerkzeug erforderlich ist. Die notwendigerweise großen Abmessungen der bekannten Einbauspülen erschweren den Transport, die Lagerhaltung und die Montage. Wenn Beschädigungen der Einbauspüle auftreten, ist der Reparaturaufwand hoch, weil in jedem Fall die gesamte einteilige Kombination ausgewechselt werden muß.

Aus der US-A-31 29 436 ist eine Spüle bekannt, die aus zwei miteinander verbundenen Spülbecken besteht, die als gesonderte Spülenmodule ausgeführt und miteinander formschlüssig verbunden sind. Die beiden Spülbecken sind auf einem gemeinsamen Traggestell befestigt. Diese bekannte Spüle ist nicht als Einbauspüle vorgesehen.

Aufgabe der Erfindung ist es daher, eine Einbauspüle der eingangs genannten Art so auszubilden, daß bei geringem Aufwand für die Herstellung, den Transport, die Lagerhaltung und die Montage viele Kombinationen von Spülenteilen möglich ist.

Diese Aufgabe wird mit den kennzeichnenden Merkmalen des Patentanspruchs 1 gelöst.

Durch die Modulbauweise wird erreicht, daß die Herstellung, der Transport, die Lagerhaltung und die Montage wesentlich vereinfacht werden, weil die Abmessungen der einzelnen Spülenmodule wesentlich geringer sind als die der daraus zusammenagesetzten Einbauspüle. Dieser Zusammenbau zu der gewünschten Kombination erfolgt jedoch erst beim Einbau. Die für die Herstellung der einzelnen Spülenteile erforderlichen Werkzeuge, insbesondere Spritzgießwerkzeuge bei Kunststoffausführung, sind wesentlich kleiner und damit billiger als bei der Herstellung von einteiligen Einbauspülen.

Durch die formschlüssige Verbindung der miteinander kombinierten Spülenmodule wird eine zwangsläufige genaue Ausrichtung der einzelnen Spülenmodule zueinander erreicht, wodurch eine wirksame Abdichtung zwischen den Spülenmodulen mit einfachen Mitteln ermöglicht wird.

Die an den nebeneinanderliegenden Verbindungsflanschen eingreifende Verbindungsleiste schafft nicht nur einen optisch ansprechenden Übergang zwischen den benachbarten Spülenmodulen, sondern bewirkt auch durch die formschlüssige Verbindung mit den Verbindungsflanschen eine sichere Verbindung und gegenseitige Ausrichtung.

Durch die Verschraubung der Verbindungsleisten mit einer unter den Verbindungsflanschen liegenden Gegenleiste werden die beiden benachbarten Verbindungsflansche auch ohne Verbindung mit der Arbeitsplatte fest und sicher zusammengehalten, wobei in diesem Bereich zugleich eine Abdichtung erfolgt.

Für die beiden an den Abfluß angeschlossenen Spülenmodule wird eine optisch kaum wahrnehrnbare Überlaufmöglichkeit geschaffen, die zudem sehr einfach zu montieren ist, weil der Abfluß in die Gegenleiste integriert ist, die von unten gegen die beiden Verbindungsflansche gehalten und mit der oben liegenden Verbindungsleiste verschraubt wird. Allein mit der Herstellung der Verbindung zwischen den beiden benachbarten Spülenmodulen mittels der Verbindungsleiste und der Gegenleiste ist damit schon die Montage des Abflusses für den Überlauf aus beiden anschließenden Spülenmodulen fertiggestellt. Im Gegensatz zu bekannten Konstruktionen entfallen Öffnungen in der Beckenseitenwand und daran dicht anzuschließende Abflußkanäle.

Weitere vorteilhafte Ausgestaltungen des Erfindungsgedankens sind Gegenstand weiterer Unteransprüche.

Nachfolgend wird ein Ausführungsbeispiel der Erfindung näher erläutert, das in der Zeichnung dargestellt ist. Es zeigt:
Fig. 1 eine Draufsicht auf eine Einbauspüle,
Fig. 2 einen vergrößerten Schnitt längs der Linie II-II in Fig. 1,
Fig. 3 einen vergrößerten Schnitt längs der Linie III-III in Fig. 1 und
Fig. 4 eine Draufsicht in Richtung des Pfeiles IV in Fig. 3 bei abgenommener Verbindungsleiste.

Die in Fig. 1 dargestellte, aus Kunststoff bestehende Einbauspüle 1 ist in eine Arbeitsplatte 2 eingebaut. Bei dem dargestellten Ausführungsbeispiel stellt die Einbauspüle 1 eine Kombination eines Spülbeckens 3 mit einem als Flachbecken ausgeführten Abtropfteil 4 dar, die beide als im Grundriß achteckige Spülenmodule ausgeführt sind.

Das Spülbecken 3 weist einen Boden 5 auf, von dem sich Seitenwände 6 nach oben zu einem horizontalen Randflansch 7 erstrecken, der auf dem Rand des Ausschnitts der Arbeitsplatte 2 aufliegt.

Das Abtropfteil 4 weist ebenfalls einen Boden 8 auf, auf dem querverlaufende Rippen 9 ausgebildet sind. Vom Rand des Bodens 8 erstreckt sich jeweils ein nur kurzer Wandstreifen 10 zu horizontalen Randflanschen 11, die ebenfalls auf dem Rand des Ausschnitts der Arbeitsplatte 2 aufliegen.

An ihrer Verbindungskante weisen die beiden Spülenmodule, nämlich das Spülbecken 3 und das Abtropfteil 4, jeweils einen horizontal vorspringenden Verbindungsflansch 12 auf (Fig. 2 und 4), die parallel und im Abstand zueinander auf gleicher Höhe verlaufen. Eine gemeinsame Verbindungsleiste 13 liegt auf den Verbindungsflanschen 12 und ist mit einer unter den Verbindungsflanschen 12 liegenden Gegenleiste 14 mittels Schrauben 15 verschraubt. Hierbei greift die Verbindungsleiste 12 mit nach unten vorspringenden Zapfen 16 in entsprechende Vertiefungen 17 der Gegenleiste 14. In den Zapfen 16 sind zylindrische Einschraubbuchsen 18 eingesetzt, in die die Schrauben 15 eingeschraubt sind.

Die Verbindungsleiste 13 weist nahe ihren Längsrändern nach unten vorspringende Rippen 19 auf, die jeweils in Längsnuten 20 an der Oberseite der Verbindungsflansche 12 formschlüssig und dichtend eingreifen. Dadurch werden die beiden benachbarten Verbindungsflansche 12 formschlüssig miteinander verbunden, so daß die beiden Spülenmodule 3 und 4 im montierten Zustand eine starre Einheit bilden. Zugleich verdeckt die Verbindungsleiste 13 die Verbindungsstelle zwischen den beiden Spülenmodulen 3 und 4. Die Verbindungsleiste 13 liegt auf gleicher Höhe mit den Randflanschen 7 und 11 und schließt sich an diese an, so daß ein optisch geschlossener Eindruck entsteht.

Die Gegenleiste 14 weist in ihrem mittleren Abschnitt einen Abfluß 21 auf, in den Überläufe 22 und 23 aus dem Spülbecken 3 und dem Abtropfteil 4 münden (Fig. 3). Der Abfluß 21 weist einen Abflußschacht 24 auf, an dessen beiden gegenüberliegenden Seiten der Rand jeweils zu einem Abflußeinschnitt 25 bzw. 26 ausgespart ist. In den Abflußeinschnitt 25 auf der einen Seite mündet eine Überlauftülle 27, die zwischen zwei Abschnitten des Verbindungsflansches 12 des Abtropfteils 4 ausgebildet ist. In gleicher Weise ist eine Überlauftülle 28 zwischen zwei Abschnitten des Verbindungsflansches 12 des Spülbeckens 3 angeordnet (Fig. 4).

Der Abflußschacht 24 und die beiden dort einmündenden Überlauftüllen 27 und 28 sind an ihrer Oberseite offen ausgeführt und werden durch die auch in diesem Bereich durchgehende Verbindungsleiste 13 überdeckt. Jeweils zwischen der Einlauftülle 27 bzw. 28 und dem zugeordneten Abflußeinschnitt 25 bzw. 26 des Abflußschachtes 24 ist eine Dichtung 29 eingelegt, so daß ein dichter Anschluß der beiden Spülenmodule 3, 4 an den Abfluß 21 gewährleistet ist. In den beiderseits des Abflusses 21 liegenden Verbindungsbereichen wird eine ausreichende Abdichtung durch die Verbindungsleiste 13 gewährleistet.

Wie in Fig. 3 dargestellt, mündet der Abflußschacht 24 in einen Anschlußstutzen 30, an den ein Abflußschlauch oder Abflußrohr angeschlossen wird.

Anstelle der als Beispiele für die beliebig miteinander kombinierbaren Spülenmodule dargestellten Spülbecken 3 und Abtropfteil 4 können auch andere Spülenteile vorgesehen und beliebig miteinander in der beschriebenen Weise kombiniert werden. Beispielsweise ist es möglich, zwei Spülbecken in dieser Weise miteinander zu einer Einbauspüle zu kombinieren. Es ist auch möglich, zwischen dem Spülbecken 3 und dem Abtropfteil 4 als weiteres Spülenteil ein kleineres Funktionsbecken anzuordnen, das beispielsweise der Entsorgung von Speisenresten dient. Drei und mehr Spülenmodule können auch über Eck montiert werden.

## Patentansprüche

1. Einbauspüle, bestehend aus mindestens zwei miteinander verbundenen Spülenteilen, von denen mindestens eines ein Spülbecken (3) mit einem an einer Spülbeckenwand angeordneten Überlauf (22, 23) ist, dadurch gekennzeichnet, daß das Spülbecken (3) und das damit verbundene Spülenteil, nämlich ein Flachbecken, ein Abtropfteil (4) und/oder ein weiteres Spülbecken, als gesonderte Spülenmodule ausgeführt und miteinander formschlüssig verbunden sind, daß die miteinander verbundenen Spülenmodule (3, 4) an ihrer Verbindungskante jeweils einen Verbindungsflansch (12) aufweisen, daß die parallel nebeneinanderliegenden Verbindungsflansche (12) durch eine an ihnen formschlüssig eingreifende Verbindungsleiste (13) überdeckt sind, daß die Verbindungsleiste (13) mit einer unter den Verbindungsflanschen (12) liegenden Gegenleiste (14) verschraubt ist und daß die Gegenleiste (14) in ihrem mittleren Abschnitt einen Abfluß (21) aufweist, in den die Überläufe (22, 23) der beiden angrenzenden Spülenmodule (3, 4) münden.

2. Einbauspüle nach Anspruch 1, dadurch gekennzeichnet, daß die Verbindungsflansche (12) an ihrer Oberseite jeweils eine Längsnut (20) aufweisen und daß die Verbindungsleiste (13) jeweils mit nach unten vorspringenden Rippen (19) in diese Längsnuten (20) greift.

3. Einbauspüle nach Anspruch 1, dadurch gekennzeichnet, daß der Abfluß (21) einen Abflußschacht (24) aufweist, an dessen beiden gegenüberliegenden Seiten ein Abflußeinschnitt (25, 26) vorgesehen ist, in den jeweils eine Überlauftülle (27, 28) mündet, die jeweils zwischen zwei Flanschabschnitten des Verbindungsflansches (12) des zugeordneten Spülenmoduls (3 bzw. 4) liegt.

4. Einbauspüle nach Anspruch 3, dadurch gekennzeichnet, daß der Abflußschacht (24) und die beiden einmündenden Überlauftüllen (27, 28) an der Oberseite offen sind und durch die Verbindungsleiste (13) überdeckt werden.

## Claims

1. Fitted sink, consisting of at least two sink parts joined to each other, of which at least one is a basin (3) with an overflow (22, 23) arranged on a wall of the basin, characterised in that the basin (3) and the sink part joined to it, namely a flat basin, a draining section (4) and/or another basin, are made as separate sink modules and positively joined to each other, that the sink modules (3, 4) joined to each other in each case have at their joining edge a connection flange (12), that the connection flanges (12) located in parallel alongside each other are covered by a connection strip (13) positively engaging on them, that the connection strip (13) is screwed to a counter strip (14) located under the connection flanges (12) and that the counter strip (14) has a drain (21) in its centre section, into which the overflows (22, 23) of the two adjacent sink modules (3, 4) debouch.

2. Fitted sink according to Claim 1, characterised in that the connection flanges (12) have in each case a lengthwise groove (20) on their top sides and that the connection strip (13) in each case engages with downwardly projecting ribs (19) into these lengthwise grooves (20).

3. Fitted sink according to Claim 1, characterised in that the drain (21) has a drain shaft (24), on the two opposite sides of which a drain recess (25, 26) is provided, into which an overflow spout (27, 28) debouches in each case, each of which is located between two flange sections of the connection flange (12) of the appropriate sink module (3 or 4).

4. Fitted sink according to Claim 3, characterised in that the drain shaft (24) and the two debouching overflow spouts (27, 28) are open on their top side and are covered by the connection strip (13).

## Revendications

1. Evier à encastrer, constitué d'au moins deux parties reliées l'une à l'autre, dont au moins une partie est un évier proprement dit (3) avec un trop-plein (22, 23) agencé sur une paroi de cet évier, caractérisé en ce que l'évier (3) et la partie de lavage qui lui est raccordée, à savoir un évier peu profond, une partie d'égouttage (4) et/ou un autre évier de rinçage, se présentent sous la forme de modules d'évier séparés et sont reliés l'un à l'autre par adaptation de formes, les modules d'évier (3, 4) reliés l'un à l'autre présentent, sur leurs bords de liaison, respectivement, une aile de liaison (12), les ailes de liaison (12) qui sont disposées parallèlement l'une à côté de l'autre sont recouvertes par une moulure de liaison (13) qui s'emboîte sur elles avec adaptation de formes, la moulure de liaison (13) est vissée à une contre-moulure (14) disposée en-dessous des ailes de liaison (12) et la contre-moulure (14) présente dans sa section centrale un conduit d'écoulement (21) dans lequel les trop-pleins (22, 23) des deux modules d'évier limitrophes (3, 4) débouchent.

2. Evier à encastrer selon la revendication 1, caractérisé en ce que les ailes de liaison (12) présentent sur leur partie supérieure respectivement une rainure longitudinale (20) et la moulure de liaison (13) s'emboîte dans ces rainures longitudinales (20) respectivement par des nervures (19) faisant saillie vers le bas.

3. Evier à encastrer selon la revendication 1, caractérisé en ce que le conduit d"écoulement (21) comporte un puits d'écoulement (24) sur les deux côtés opposés duquel est prévue une découpe d'écoulement (25, 26), dans laquelle débouche respectivement un bec d'écoulement (27, 28), qui se trouve respectivement entre deux sections de l'aile de liaison (12) du module d'évier correspondant (3 ou 4).

4. Evier à encastrer selon la revendication 3, caractérisé en ce que le puits d'écoulement (24) et les deux becs de trop-plein (27, 28) qui débouchent dans celui-ci sont ouverts sur leur partie supérieure et sont recouverts par la moulure de liaison (13).
